# EUROPÄISCHE PATENTSCHRIFT

(11) **EP 0 553 386 B1**
(45) Veröffentlichungstag und Bekanntmachung des Hinweises auf die Patenterteilung: **23.10.1996**
(21) Anmeldenummer: 92101644.0
(22) Anmeldetag: 31.01.1992
(51) Int. Cl.: G09G 1/16, G09G 1/00

(54) **Röhrenbildschirmgerät mit Wartestellungsfunktion**
CRT device with wait function
Tube à rayon cathodique avec fonction d'attente

(43) Veröffentlichungstag der Anmeldung: 04.08.1993
(73) Patentinhaber: Siemens Nixdorf Informationssysteme Aktiengesellschaft, 33102 Paderborn (DE)
(72) Erfinder: Bässler, Erwin, Dipl.-Ing. (FH), W-8901 Königsbrunn (DE); Meinerzhagen, Josef, W-8911 Prittriching (DE); Racek, Wolfgang, Dr. phil., W-8860 Nördlingen (DE); Pötsch, Edmund, Dipl.-Ing. (FH), W-8901 Königsbrunn (DE)
(74) Vertreter: Fuchs, Franz-Josef, Dr.-Ing.

(56) Entgegenhaltungen:
- US-A- 3 944 880
- US-A- 4 149 110

## Beschreibung

Die Erfindung betrifft ein Röhrenbildschirmgerät mit Wartestellungsfunktion gemäß den Merkmalen des Oberbegriffs des Anspruchs 1.

Röhrenbildschirmgeräte, wie z.B. Datensichtgeräte, sind oft während eines ganzen Arbeitstages oder, z.B. in einem Rechenzentrum, auch noch während der ganzen Nacht eingeschaltet, obwohl die tatsächliche Benutzungszeit nur einen Bruchteil der eingeschalteten Zeit ausmacht. Die gesamte nutzbare Betriebsdauer eines Röhrenbildschirmgerätes ist im wesentlichen durch die Lebensdauer der Bildröhre begrenzt. Die Lebensdauer der Bildröhre wird dabei durch die Effektivität der geheizten Kathode bestimmt. Die Effektivität der geheizten Kathode nimmt im Laufe der Zeit ab. Bei Qualitätsprodukten beträgt die Lebensdauer einer Bildröhre ungefähr 10.000 Stunden. Dann ist die Helligkeit der Bildröhre wegen der Effektivitätsabnahme der Kathode auf 70 % des ursprünglichen Wertes abgesunken.

Um die Bildröhre zu schonen, sind mehrere Möglichkeiten bekannt geworden. Dabei wird das Röhrenbildschirmgerät jeweils in eine Wartestellung bzw. in einen sogenannten "stand-by-mode" gebracht.

Bei einer ersten Möglichkeit wird hierzu der Monitorteil abgeschaltet und damit auch alle Spannungen an der Bildröhre. Der Nachteil hierbei ist, daß bei jeder Wiederinbetriebnahme des Gerätes eine Aufheizphase durchlaufen wird.

Bei einer zweiten Möglichkeit wird zwar das Monitorteil in der Hauptsache abgeschaltet, nicht aber die Heizung der Bildröhre. Auf diese Weise kann beispielsweise nach einer Tastatureingabe bei einem Datensichtgerät sehr schnell wieder ein Bild, ein sogenanntes Sofortbild, erhalten werden.

Eine dritte Möglichkeit, das Röhrenbildschirmgerät in eine Wartestellung zu bringen, ist, nur das Videosignal abzuschalten und damit die Bildröhre dunkel zu steuern. Die Bildröhre wird dadurch weiter geheizt. Aber auch die Gitterspannungen liegen an der Bildröhre noch an.

Alle diese Möglichkeiten stellen keine günstigen Betriebsbedingungen im Sinne einer Schonung und damit Betriebsverlängerung der Bildröhre dar.

Eine durchgehende Heizung der Bildröhre ohne anliegende Gitterspannungen oder ohne Strahlstrom kann zu einer sogenannten "Kathodenvergiftung", d.h. zu einer chemischen Veränderung der Kathodensubstanz durch Fremdatome, und damit zur Reduzierung der erzielbaren Bildhelligkeit führen. Auch wird bei häufigem Ein- und Ausschalten der Bildröhrenheizung durch die damit verbundenen hohen Einschaltströme und thermischen Belastungszyklen die Bildröhrenkathode stark belastet.

Aufgabe der Erfindung ist es deshalb, ein Röhrenbildschirmgerät mit Wartestellungsfunktion so zu verbessern, daß die Bildröhre bei den Wechseln zwischen einer Betriebs- und Wartestellung besser geschont ist, so daß ihre Lebensdauer erhöht wird.

Diese Aufgabe wird erfindungsgemäß durch die im kennzeichnenden Teil des Anspruchs 1 angegebenen Merkmale gelöst. Durch diese Maßnahmen ist die Gefahr einer "Kathodenvergiftung" bei der Bildröhre durch chemische Veränderung der Kathodensubstanz reduziert, weil die Heizleistung reduziert und außerdem noch ein Videosignal vorhanden ist, das die Bildröhre noch etwas hellsteuert. Die Effektivität der Bildröhrenkathode bleibt erhalten. Dadurch wird die ereichbare Helligkeit der Bildröhre über einen längeren Zeitraum gewährleistet. Die Sofortbildfunktion ist außerdem gewährleistet.

Vorteilhafte Ausgestaltungen der Erfindung sind Gegenstand von Unteransprüchen. Danach wird ein optimaler Schonungseffekt und somit eine maximale Lebensdauer der Bildröhre erzielt.

Nachfolgend wird ein Ausführungsbeispiel der Erfindung anhand einer Zeichnung näher erläutert.

Die Figur zeigt, soweit für die Erläuterung der Erfindung notwendig, in Prinzipdarstellung einen Ausschnitt der in einem Röhrenbildschirmgerät enthaltenen Bauteile. Im einzelnen sind ein Videosignalverstärker VVS, eine Bildröhre BR, eine Widerstandsschaltung WS und zwei über eine gemeinsame Steuerleitung SWF gleichzeitig schaltbare Schalter S1 und S2 gezeigt. Da die Funktionsweise eines Röhrenbildschirmgerätes an sich bekannt ist, wird an dieser Stelle nicht näher darauf eingegangen.

Gemäß der Figur weist die Bildröhre BR eine Heizung HZ zum Beheizen der Bildröhrenkathode BK auf. Des weiteren weist sie mehrere Gitter G1 bis G3 auf, die an entsprechende Gitterspannungen angeschlossen sind. Die Anode der Bildröhre BR ist an eine 15 kV-Spannung angeschlossen. Die Heizung HZ der Bildröhre BR wird mit einer 12 Volt-Spannung versorgt.

Der Schalter S1 ist ein Umschalter, der zwischen einem ursprünglichen Videosignal VS, das in der Betriebsstellung des Röhrenbildschirmgeräts maßgebend ist, und einem anderen Videosignal WP, das in deren Wartestellung maßgebend ist, umschaltet. Das ursprüngliche Videosignal VS erzeugt in der Bildröhre BR einen Strahlstrom mit einem ursprünglichen Weißbildpegel, dessen Höhe einem Nennwert entspricht. Das andere Videosignal WP erzeugt in der Bildröhre BR einen Strahlstrom mit einem gegenüber dem ursprünglichen Weißbildpegel des ursprünglichen Videosignals VS prozentual wenigstens geringen Weißbildpegel.

Je nachdem, ob sich das Röhrenbildschirmgerät in der Betriebsstellung oder in der Wartestellung befindet, wird durch den Schalter S1 entweder das ursprüngliche Videosignal VS oder das andere Videosignal WP durchgeschaltet. Das durchgeschaltete Videosignal wird an den Videosignalverstärker VVS weitergeleitet und von dort aus an die Bildröhrenkathode BK geleitet.

Der zweite Schalter S2 kann als Öffner angesehen werden. Er ist an die Heizung HZ der Bildröhre BR in der Weise angeschlossen, daß er im geschlossenen Zustand die Heizung HZ an die volle Heizspannung, also an die volle 12 Volt-Spannung anlegt.

Die Widerstandsschaltung WS ist parallel zum Schalter S2 geschaltet. In geschlossenem Zustand des Schalters S2 ist damit die Widerstandsschaltung WS überbrückt und damit funktionslos. Im geöffneten Zustand des Schalters S2 liegt sie dagegen in Serie zur Heizung HZ der Bildröhre BR und reduziert abhängig von ihrer Dimensionierung wenigstens geringfügig den Heizstrom.

Der Schalter S2 wird in der Weise geschaltet, daß er in Betriebsstellung des Röhrenbildschirmgerätes geschlossen und in Wartestellung geöffnet ist.

In welcher Stellung sich das Röhrenbildschirmgerät gerade befindet, hängt von dem bereits erwähnten, den beiden Schaltern S1 und S2 gemeinsamen Steuersignal SWF ab. Dieses wird von einer in der Figur nicht näher dargestellten übergeordneten Steuereinheit erzeugt, das erkennt, ob das Röhrenbildschirmgerät längere Zeit schon nicht mehr benutzt wurde und dieses deshalb in die Wartestellung schaltet, oder ob es gerade wieder benut7t wird und dieses deshalb in die Betriebsstellung schaltet.

Zur Wahl des anderen Videosignals WP und der Widerstandsschaltung WS ist zu sagen, daß beispielsweise ein derartiges anderes Videosignal WP verwendet werden kann, das in der Bildröhre BR einen Strahlstrom mit einem Weißbildpegel von ca. 10 % des von dem ursprünglichen Videosignal VS hervorgerufenen ursprünglichen Weißbildpegels erzeugt, und daß eine Widerstandsschaltung WS verwendet werden kann, die den Heizstrom der Bildröhre um ca. 25 % reduziert.

Werden ein solches anderes Videosignal WP und eine solche Widerstandsschaltung WS gleichzeitig verwendet, ergeben sich daraus bezüglich Schonung und Lebensdauer besonders vorteilhafte Effekte für die Bildröhre BR.

## Patentansprüche

1. Röhrenbildschirmgerät mit Wartestellungsfunktion, das eine eine Heizung (HZ) aufweisende Bildröhre (BR) enthält, die in Betriebsstellung des Röhrenbildschirmgerätes einerseits an eine Leitung mit einem ursprünglichen Videosignal (VS), das in der Bildröhre (BR) einen Strahlstrom mit einem ursprünglichen Weißbildpegel erzeugt, und andererseits an eine einen ursprünglichen Heizstrom erzeugende Heizspannung angeschlossen ist, **dadurch gekennzeichnet,** daß eine weitere Leitung für ein weiteres Videosignal (WP) vorgesehen ist, das in der Bildröhre (BR) einen Strahlstrom erzeugt mit einem Weißbildpegel, der betragsmäßig gegenüber dem vom ursprünglichen Videosignal (VS) erzeugten Weißbildpegel im untersten Bereich liegt, daß Mittel (WS) zur Bereitstellung einer weiteren Heizspannung vorgesehen sind, die in der Bildröhre (BR) einen weiteren Heizstrom erzeugen, der betragsmäßig gegenüber dem ursprünglichen Heizstrom herabgesetzt im obersten Bereich liegt, und daß für die Durchschaltung an die Bildröhre (BR) entweder des ursprünglichen Videosignals (VS) und der ursprünglichen Heizspannung in der Betriebsstellung oder des weiteren Videosignals (WP) und der weiteren Heizspannung in der Wartestellungsfunktion des Röhrenbildschirmgerätes jeweilige Schaltmittel (S1, S2) vorgesehen sind

2. Röhrenbildschirmgerät nach Anspruch 1, **dadurch gekennzeichnet**, daß die Mittel zur Bereitstellung der weiteren Heizspannung in der Weise ausgebildet sind, daß der weitere Heizstrom gegenüber dem ursprünglichen Heizstrom um ca. 25% herabgesetzt ist.

3. Röhrenbildschirmgerät nach Anspruch 1 oder 2, **dadurch gekennzeichnet**, daß die weitere Leitung für ein solch weiteres Videosignal (WP) vorgesehen ist, das in der Bildröhre (BR) einen Strahlstrom mit einem Weißbildpegel erzeugt, der betragsmäßig bei ca. 10% des von dem ursprünglichen Videosignal (VS) erzeugten Weißbildpegels liegt.

## Claims

1. Cathode ray tube device having a standby mode function and containing a picture tube (BR) which has a heater (HZ) and is connected, in the operating mode of the cathode ray tube device, on the one hand to a line having an original video signal (VS), which generates in the picture tube (BR) a beam current having an original white picture level, and on the other hand to a heating voltage which generates an original heating current, characterized in that provision is made of a further line for a further video signal (WP), which generates in the picture tube (BR) a beam current having a white picture level whose magnitude lies in the lowermost range in comparison with the white picture level generated by the original video signal (VS), in that provision is made of means (WS) for providing a further heating voltage, which means generate in the picture tube (BR) a further heating current whose magnitude lies in the uppermost range after having been reduced in comparison with the original heating current, and in that respective switching means (S1, S2) are provided for switching through to the picture tube (BR) either the original video signal (VS) and the original heating voltage in the operating mode or the further video signal (WP) and the further heating voltage in the standby mode function of the cathode ray tube device.

2. Cathode ray tube device according to Claim 1, characterized in that the means for providing the further heating voltage are designed in such a way that the further heating current is reduced by approximately 25% in comparison with the original heating current.

3. Cathode ray tube device according to Claim 1 or 2, characterized in that the further line is provided for a further video signal (WP) which is such that it generates in the picture tube (BR) a beam current having a white picture level whose magnitude is approximately 10% of the white picture level generated by the original video signal (VS).

## Revendications

1. Appareil à écran de visualisation à tube cathodique ayant une fonction de mise en veille, qui comprend un tube image (BR) comportant un dispositif (HZ) de chauffage, et connecté, lorsque l'appareil à écran de visualisation à tube cathodique est en position de fonctionnement, d'une part à un conducteur d'un signal (VS) vidéo originel, qui produit dans le tube image (BR) un courant de faisceau ayant un niveau du blanc originel, et d'autre part à une tension de chauffage produisant un courant de chauffage originel, caractérisé en ce qu'il est prévu un autre conducteur pour un autre signal vidéo (WP), qui produit dans le tube image (BR) un courant de faisceau ayant un niveau du blanc, dont la valeur se trouve dans la zone la plus basse par rapport au niveau du blanc produit par le signal vidéo (VS) originel, il est prévu des moyens (WS) de mise à disposition d'une autre tension de chauffage, qui produisent dans le tube image (BR) un autre courant de chauffage, dont la valeur se trouve dans la zone la plus haute, en étant diminuée, par rapport au courant de chauffage originel, et il est prévu, pour la transmission au tube image (BR) soit du signal vidéo (VS) originel et de la tension de chauffage originel dans la position de fonctionnement, soit de l'autre signal (WP) vidéo et de l'autre tension de chauffage dans le fonctionnement de mise en veille de l'appareil à écran de visualisation à tube cathodique, des moyens (S1, S2) de commutation.

2. Appareil à écran de visualisation à tube cathodique suivant la revendication 1, caractérisé en ce que les moyens de mise à disposition de l'autre tension de chauffage sont tels que l'autre courant de chauffage est diminué d'environ 25 % par rapport au courant de chauffage originel.

3. Appareil à écran de visualisation à tube cathodique suivant la revendication 1 ou 2, caractérisé en ce que l'autre conducteur est prévu pour un autre signal vidéo (WP) tel qu'il produit dans le tube image (BR) un courant de faisceau ayant un niveau du blanc, dont la valeur est égale à environ 10 % du niveau du blanc produit par le signal vidéo originel (VS).
